# EUROPÄISCHE PATENTANMELDUNG

(11) **EP 1 650 399 A1**
(43) Veröffentlichungstag der Anmeldung: **26.04.2006**
(21) Anmeldenummer: 05022991.3
(22) Anmeldetag: 21.10.2005
(51) Int. Cl.: E21B 7/02, E04H 12/22, E21B 11/00, E21B 19/16

(54) **Vorrichtung zum Einschrauben von Stangenförmigen Elementen**

(30) Priorität: 21.10.2004 AT 17692004
(71) Anmelder: Schäfer, Karl, 5110 Oberndorf (AT)
(72) Erfinder: Schäfer, Karl, 5110 Oberndorf (AT)
(74) Vertreter: Babeluk, Michael

(57) **Zusammenfassung**

Die Erfindung betrifft eine Vorrichtung zum Einschrauben von stangenförmigen Elementen (1), die endseitig mit einem Gewinde versehen sind, vorzugsweise Torstangen, Kippstangen oder dgl., mit einem von einem Antriebsmittel (6) angetriebenen Zahnrad (3), welches in einem Gehäuse (2) gelagert ist und einen zentralen Aufnahmebereich (5) für das stangenförmige Element (1) aufweist. Um einen einfachen und sicheren Betrieb der Vorrichtung zu gewährleisten, sind das Gehäuse (2) und das darin gelagerte Zahnrad (3) zweiteilig ausgeführt, wobei die beiden Gehäuseteile (2a, 2b) durch ein radial außerhalb der Zahnradteile (3a, 3b) angeordnetes Gelenk (4) verbunden sind und in der Ebene des Zahnrades (3) bzw. der Zahnradteile (3a, 3b) von einer Aufnahmestellung für das stangenförmige Element (1) in eine Betriebsstellung zum Einschrauben des stangenförmigen Elementes (1) verschwenkbar sind.

## Beschreibung

Die Erfindung betrifft eine Vorrichtung zum Einschrauben von stangenförmigen Elementen, die endseitig mit einem Gewinde versehen sind, vorzugsweise Torstangen, Kippstangen oder dgl., mit einem von einem Antriebsmittel angetriebenen Zahnrad, welches in einem Gehäuse gelagert ist und einen zentralen Aufnahmebereich für das stangenförmige Element aufweist.

Das Setzen der Tore bzw. Kippstangen im Skilauf erfolgt zur Zeit meist händisch. Dabei werden von einem ersten Arbeiter mit einem Bohrgerät Bohrlöcher in der präparierten Piste hergestellt, welche einen geringfügig kleineren Durchmesser aufweisen als die zu setzenden Torstange bzw. deren endseitig angebrachtes schneckenförmiges Gewinde. Von einem zweiten Arbeiter werden die Torstangen dann händisch in die Bohröffnungen eingeschraubt. Vielfach muss auch während einer Sportveranstaltung, beispielsweise nach dem Ausfall eines Läufers, eines oder mehrere der Tore neu gesetzt werden, was mit der herkömmlichen Methode zeitaufwendig ist und den Ablauf der Sportveranstaltung stört.

Aus der US 5,350,027 A ist eine Bohrmaschine für den mobilen Einsatz bekannt, bei welcher der einen hydraulischen Antriebsmotor aufweisende Bohrmaschinentisch auf einer vertikalen Führungsschiene beweglich montiert ist. Der Antriebsmotor treibt über ein Getriebe eine Vierkantaufnahme an, in deren Öffnungen eine Antriebswelle mit quadratischem Querschnitt eingeführt werden kann. Die Antriebswelle treibt über eine Kupplung einen Bohrer an. Ein derartiges Gerät ist allerdings für den Einsatz im steilen Gelände zu schwer und nicht geeignet, herkömmliche Torstangen einzuschrauben.

In diesem Zusammenhang ist aus der WO 96/30161 A1 eine Vorrichtung bekannt geworden, mit welcher das Einschrauben von Torstangen erleichtert wird. Das Gerät wird von einem Akkuschrauber angetrieben, so dass es nicht mehr notwendig ist, vor dem Setzen der Torstange ein Bohrloch herzustellen, da die Torstange direkt in die präparierte Piste eingeschraubt werden kann. Das Gerät weist in einer ersten Ausführungsvariante ein Gehäuse auf, aus welchem einerseits ein Antriebszapfen zum Aufsetzen des Bohrfutters eines Akkuschraubers herausragt und andererseits ein Führungsrohr vorgesehen ist, welches auf die Torstange aufgefädelt werden kann und dann im Bereich des endseitigen Gewindes mit einer dort vorgesehenen Verzahnung zusammenwirkt. Sowohl das Führungsrohr als auch der Antriebszapfen sind mit einem Zahnrad versehen, welche innerhalb des Gehäuses über ein Getriebezahnrad kraftschlüssig verbunden sind.

Ein wesentlicher Nachteil bei dieser ersten Ausführungsvariante besteht darin, dass die Torstange von deren kopfseitigem Ende in die Vorrichtung eingefädelt werden muss, was zeitaufwendig ist und wobei allfällige Flaggen und Banner am kopfseitigen Ende der Torstangen vorher entfernt werden müssen.

In einer zweiten Ausführungsvariante der WO 96/30161 A1 wird daher ein schlitzförmiges Gehäuse vorgeschlagen, in welchem ein Antriebszahnrad mit einer schlitzförmigen Öffnung gelagert ist. Bei Übereinstimmung der schlitzförmigen Öffnung des Gehäuses und des Zahnrades kann der Schaft der Torstange seitlich aufgenommen werden, so dass es bei dieser Ausführungsvariante nicht notwendig ist, die Torstange in die Aufnahmeöffnung des Zahnrades einzufädeln, Der Schlitzbereich des Zahnrades wird von einem Getriebe überbrückt, welches zwei voneinander beabstandete Antriebsräder für das Zahnrad vorsieht, welche über Zwischenzahnräder gleichsinnig vom Akkuschrauber angetrieben werden. Die zweite Ausführungsvariante hat allerdings sicherheitstechnische Nachteile, da das geschlitzte Zahnrad im Zusammenspiel mit dem Schlitz im Gehäuse eine Scherenwirkung erzielt, von welcher eine große Verletzungsgefahr ausgeht. Weiters ist es auch möglich, dass Teile der Bekleidung der Bedienungsperson in den Aufnahmeschlitz geraten und in das Gehäuse hineingezogen werden.

Schließlich ist aus der FR 2 807 461 A1 eine Einschraubvorrichtung für Torstangen bekannt geworden, welche im Wesentlichen der weiter oben beschriebenen zweiten Ausführungsvariante aus der WO 96/30161 A1 entspricht. Auch hier liegt ein schlitzförmiges Gehäuse vor, in welchem ein Zahnrad mit einer schlitzförmigen Öffnung gelagert ist. Der Antrieb des geschlitzten Zahnrades erfolgt über zwei Zahnräder, die die Öffnung im geschlitzten Zahnrad überbrücken. Es ergeben sich allerdings die bereits oben beschriebenen Nachteile.

Aufgabe der vorliegenden Erfindung ist es, eine Vorrichtung zum Einschrauben von stangenförmigen Elementen vorzuschlagen, welche die Vorteile bekannter, mit Akkuschraubern betriebener, Geräte aufweist und sicher, insbesondere ohne Verletzungsrisiko, eingesetzt werden kann.

Diese Aufgabe wird erfindungsgemäß dadurch gelöst, dass das Gehäuse und das darin gelagerte Zahnrad zweiteilig ausgeführt sind, wobei die beiden Gehäuseteile durch ein radial außerhalb der Zahnradteile angeordnetes Gelenk verbunden sind und in der Ebene des Zahnrades bzw. der Zahnradteile von einer Aufnahmestellung für das stangenförmige Element in eine Betriebsstellung zum Einschrauben des stangenförmigen Elementes verschwenkbar sind.

Bei der erfindungsgemäßen Vorrichtung kann das Gehäuse aufgeklappt werden, sodass die beiden Zahnradteile in je einem Gehäuseteil vorliegen. Der Schaft der Torstange wird beim Schließen der Gehäuseteile zangenförmig von den beiden Abschnitten der Aufnahmebereiche in den Zahnradteilen umfasst.

Erfindungsgemäß ist ein zweiteiliges Verschlusselement vorgesehen, dessen gelenkig verbundenen Verschlussteile an je einem der Zahnradteile befestigt sind, wobei die Achse des Gelenks für die Verschlussteile in der Aufnahmestellung für das stangenförmige Element mit der Achse des Gelenks für die Gehäuseteile zusammen fällt. Dabei weist eines der Verschlussteile ein Verriegelungselement auf, welches in der Betriebsstellung in eine entsprechende Ausnehmung des anderen Verschlussteiles eingreift und dort von einem Arretierstift fixierbar ist.

Erfindungsgemäß kann das Zahnrad asymmetrisch im Verhältnis ein Drittel zu zwei Drittel bzw. ein Viertel zu drei Viertel geteilt werden, es ist auch möglich, das Zahnrad sowie dessen Aufnahmebereich für das stangenförmige Element in zwei symmetrische Hälften zu teilen.

Die erfindungsgemäße Vorrichtung eignet sich nicht nur zum Einschrauben von Torstangen im Sportbereich, sondern auch für andere Bereiche, beispielsweise für das Einsetzen von Markierungsstangen oder von Schneestangen entlang von Straßen, die bei Schneelage oder Verwehungen den Straßenverlauf für die Räumfahrzeuge anzeigen. Beispielsweise ist es möglich, dass der Aufnahmebereich des Zahnrades für das stangenförmige Element einen sechseckigen Querschnitt aufweist, welcher an einem sechseckigen Bereich an einer Schneestange oder Markierungsstange zum Eingriff kommt.

Insbesondere in Zusammenhang mit Torstangen und Kippstangen im Wintersportbereich ist es von vorteil, wenn an jedem der beiden Verschlussteile oder an jedem der Zahnradteile ein Teil eines zweiteiligen Führungselementes befestigt ist. Insbesondere können die beiden Teile des Führungselementes als Rohrabschnitte oder als Rohrhälften ausgebildet sein, welche am unteren Ende zumindest ein Mitnahmeelement aufweisen, welches in eine entsprechende Ausnehmung des stangenförmigen Elementes einrastet.

Erfindungsgemäß kann im Bereich des Verschlusselementes ein elektrischer Kontaktschalter angeordnet sein, welcher das Antriebsmittel beim Öffnen des verschlusselementes abschaltet, wodurch die Sicherheit der Vorrichtung verbessert wird.

Die Erfindung wird im Folgenden anhand von Zeichnungen näher erläutert. Es zeigen
- Fig. 1: eine dreidimensionale Darstellung der erfindungsgemäßen Vorrichtung zum Einschrauben von stangenförmigen Elementen in einer geschlossenen Betriebsstellung;
- Fig. 2: eine dreidimensionale Darstellung der Vorrichtung nach Fig. 1 in einer offenen Aufnahmestellung für ein stangenförmiges Element;
- Fig. 3: und Fig. 4 die Vorrichtung gemäß Fig. 2 in zwei Detailansichten;
- Fig. 5: eine Variante der erfindungsgemäßen Vorrichtung in einer für das stangenförmige Element offenen Aufnahmestellung;
- Fig. 6: ein Detail aus Fig. 5 in einer vergrößerten Darstellung;
- Fig. 7: eine Draufsicht auf die Vorrichtung nach Fig. 5;
- Fig. 8: eine Ansicht von unten der Vorrichtung nach Fig. 5; sowie die
- Fig. 9: und Fig. 10 dreidimensionale Ansichten eines weiteren Ausführungsvariante der Erfindung in einer offenen und einer geschlossenen Stellung.

Die in den Fig. 1 bis Fig. 4 dargestellte erste Variante der Vorrichtung dient zum Einschrauben von stangenförmigen Elementen 1, die am Ende mit einem hier nicht dargestellten schneckenförmigen Gewinde ausgestattet sind. Vorzugsweise handelt es sich dabei um Torstangen, Kippstangen, etc. aus dem Skisport. Die Erfindung eignet sich allerdings auch für andere stangenförmige Elemente, beispielsweise Stangen für Vermessungszwecke, Markierungen oder Schneestangen für die Ausrüstung von Straßen im Winterbetrieb.

Die Vorrichtung weist ein in einem Gehäuse 2 gelagertes Zahnrad 3 auf, wobei sowohl das Gehäuse 2 als auch das Zahnrad 3 zweiteilig ausgeführt sind. Die beiden Gehäuseteile 2a, 2b, welche die Zahnradteile 3a, 3b aufnehmen, sind durch ein radial außerhalb des Zahnrades 3 angeordnetes Gelenk 4 miteinander beweglich verbunden und in der Ebene des Zahnrades 3 von einer Aufnahmestellung für das stangenförmige Element 1 (siehe Fig. 2) in eine Betriebsstellung zum Einschrauben des stangenförmigen Elementes 1 (siehe Fig. 1) verschwenkbar. Das Zahnrad 3 weist einen geteilten, zentralen Aufnahmebereich 5 auf, welcher an die äußere Form und den Durchmesser des Eingriffbereichs am stangenförmigen Element 1 angepasst ist.

Zur einfachen Handhabung des Gerätes weist eine Gehäusehälfte 2a im dargestellten Beispiel ein netzunabhängiges Antriebsmittel 6, vorzugsweise einen Akkuschrauber mit einem Getriebeteil 6', auf, wobei die andere Gehäusehälfte 2b mit einem Griffelement 7 versehen ist. Die Einschraubvorrichtung kann somit mit einer Hand am Griff 8 des Akkuschraubers und mit der anderen Hand am Griffelement 7 erfasst werden und In einer Zangenbewegung am Schaft der Torstange 1 befestigt werden. Es ist auch möglich, als Antriebsmittel 6 einen kleinen Verbrennungsmotor oder einen Gleich- bzw, wechselstrommotor einzusetzen, wenn die dafür notwendige Energieversorgung, beispielsweise ein Generator, vorhanden ist.

An der vom Akkuschrauber abgewandten Seite der Einschraubvorrichtung ist ein zweiteiliges Verschlusselement 9 vorgesehen, dessen gelenkig verbundene Verschlussteile 9a, 9b mit je einem der Zahnradteile 3a, 3b verschraubt sind, wobei die Achse 10' des Gelenks 10 für die Verschlussteile 9a, 9b in der Aufnahmestellung für das stangenförmige Element 1, d.h. in der Offenstellung gemäß Fig. 2 und Fig. 3, mit der Achse 4' des Gelenks 4 für die Gehäusehälften 2a und 2b zusammen fällt. Eines der beiden Verschlussteile 9b weist ein Verriegelungselement 11 auf (beispielsweise einen Zapfen mit einer Bohrung 12), welches Verriegelungselement in der geschlossenen Betriebsstellung in eine entsprechende Ausnehmung 11' des anderen Verschlussteiles 9a eingreift und dort von einem in die Bohrung 12 einrastenden Arretierstift 13, fixiert wird. Der Arretierstift 13 wird von einem Betätigungselement 14 gehalten und durchsetzt das Zahnradteil 3a und das daran befestigte Verschlussteil 9a.

Wie in der Explosionsdarstellung in Fig. 4 - bei weggelassenem Gehäuseteil 2a - dargestellt, kann das Betätigungselement 14 mit Hilfe einer am Getriebeteil 6' vorgesehenen Kulisse 22 hochgezogen werden (siehe Pfeil 23), sobald ein Führungsstift 26 des Betätigungselementes 14 in die Kulisse 22 eingreift, sodass der Arretierstift 13 das Verriegelungselement 11 entriegelt. Gleichzeitig wird die Kupplung 24 am Treibrad 25 geöffnet.

Am Verschlussteil 9a ist ein Führungselement 15 für das stangenförmige Element 1 befestigt. Im dargestellten Beispiel ist das Führungselement als Rohrhälfte 15a ausgebildet, welche am stangenförmigen Element 1 anliegt und am unteren Ende zumindest ein Mitnahmeelement 16 aufweist (siehe Fig. 1), welches in bekannter Weise in eine entsprechende Aufnahme oder Ausnehmung (hier nicht dargestellt) des stangenförmigen Elementes 1 einrastet und so die Stange 1 in eine Drehbewegung versetzt. Es wäre auch möglich, an jedem der beiden Verschlussteile 9a, 9b einen Teil eines zweiteiligen Führungselementes 15 zu befestigen, welche Teile als Rohrhälften ausgebildet sein können.

Die belden Zahnradteile 3a, 3b weisen abgestufte Absätze 17 auf, welche zusammen mit den daran befestigten Verschlussteilen 9a, 9b eine umlaufende Nut 18 bilden, in welche Lagerflächen 19 der Gehäuseteile 2a, 2b eingreifen. Im dargestellten Beispiel sind die Lagerflächen 19 mit Gleitlagern 20, vorzugsweise aus Bronze oder einer selbstschmierenden Sinterbronze versehen. Es ist auch möglich, die Gleitlager 20 auf den den Lagerflächen 19 zugekehrten Flächen der Zahnradteile 3a, 3b bzw. der Verschlussteile 9a, 9b anzubringen.

Die erfindungsgemäße Vorrichtung kann nur dann geöffnet werden, wenn die Teilungsebene der Gehäuseteile 2a, 2b mit jener der Zahnradteile 3a, 3b zusammen fällt. Dazu weist das Gehäuse bzw. die Gehäuseteile ein Sichtfenster 21 (oder wie strichliert angedeutet 21') auf, durch welches eine Markierung am Zahnrad 3 oder die Teilungsebene des Zahnrades von außen erkennbar ist. Zum leichteren Erkennen der aneinanderstoßenden Bereiche der Zahnradhälften 3a, 3b können diese mit unterschiedlichen Farben gekennzeichnet sein.

Die in den Fig. 5 bis Fig. 8 dargestellte zweite Ausführungsvariante der erfindungsgemäßen Vorrichtung weist ein Gehäuse 2, sowie ein darin gelagertes Zahnrad 3 auf, welche im Verhältnis von ca. ein Viertel zu drei Viertel geteilt sind. Zur besseren Darstellung ist die obere Gehäuseabdeckung in den Fig. 5, Fig. 6 und Fig. 7 jeweils entfernt, so dass das im Gehäuse 2 gelagerte Zahnrad 3, bzw. dessen Teile 3a, 3b besser erkennbar sind. Bei dieser Ausführungsvariante ist sowohl das Griffelement 7 als auch das Antriebsmittel 6 am Gehäuseteil 2a befestigt. Im Unterschied zur ersten Ausführungsvariante sind hier die Verschlussteile 27a, 27b des Verschlusselementes 27 direkt an den Gehäuseteilen 2a, 2b angeordnet, wobei ein in Fig. 6 im Detail dargestellter, von Hand lösbarer Schnappverschluss realisiert wird.

Erfindungsgemäß ist im Bereich des Verschlusselementes 27 ein radial vorstehender Öffnungsbügel 28 angeordnet, so dass der Verschluss auch bei Verwendung von Handschuhen einfach geöffnet und geschlossen werden kann. Der Verschlussteil 22b kann beispielsweise eine Bohrung 34 aufweisen (siehe Fig. 6), in welche beim Schließen eine federbelastete Kugel 35 im Verschlussteil 27a einrastet. In der Offenstellung der Vorrichtung wird der kleinere Zahnradteil 3b durch ein federbelastetes Element 36 im Gehäuseteil 2b gehalten und am Herausfallen gehindert. Das Führungselement 15 mit den Mitnahmeelementen 16 ist hier direkt am größeren Zahnradteil 3a angeschraubt.

Wie beispielsweise in den Fig. 5 und Fig. 6 erkennbar, sind die beiden Zahnradteile 3a, 3b durch ein axiale und radiale Kräfte aufnehmendes, in eine entsprechende Nut 31 in den Zahnradteilen 3a, 3b eingreifendes Schräglager 32 in den Gehäuseteilen 2a, 2b gelagert. Das Schräglager 32 ist als Kugellager ausgebildet, kann allerdings im kleineren Gehäusetell 2b durch ein Gleitlager ersetzt sein.

Besonders vorteilhaft ist es, wenn im Bereich des Verschlusselementes 27 ein elektrischer Kontaktschalter 33 angeordnet ist, welcher das Antriebsmittel 6 beim Öffnen des Verschlusselementes 27 abschaltet, sodass Verletzungen durch die Vorrichtung weitgehend ausgeschlossen werden können.

Wie insbesondere in den Fig. 7 und Fig. 8 erkennbar, ist im Bereich des Gelenkes 4 der Gehäuseteile 2a, 2b ein Bügel 29 angelenkt, welcher das Öffnen des Aufnahmebereiches 5 des Zahnrades 3 begrenzt.

In einer dritten Ausführungsvariante der erfindungsgemäßen Vorrichtung, welche in Fig. 9 (Betriebsstellung) und Fig. 10 (Aufnahmestellung) dargestellt ist, wird das Öffnen des Aufnahmebereiches 5 durch einen Hebel 30 im Bereich des Gelenks 4 begrenzt, welcher in Offenstellung am Gehäusetell 2a anliegt.

## Patentansprüche

1. Vorrichtung zum Einschrauben von stangenförmigen Elementen (1), die endseitig mit einem Gewinde versehen sind, vorzugsweise Torstangen, Kippstangen oder dgl., mit einem von elnem Antriebsmittel (6) angetriebenen Zahnrad (3), welches in einem Gehäuse (2) gelagert ist und einen zentralen Aufnahmebereich (5) für das stangenförmige Element (1) auf**weist, dadurch gekennzeichnet, dass** das **Gehäuse** (2) und das darin gelagerte Zahnrad (3) zweiteilig ausgeführt sind, wobei die beiden Gehäuseteile (2a, 2b) durch ein radial außerhalb der Zahnradteile (3a, 3b) angeordnetes Gelenk (4) verbunden sind und in der Ebene des Zahnrades (3) bzw. der Zahnradteile (3a, 3b) von einer Aufnahmestellung für das stangenförmige Element (1) in eine Betriebsstellung zum Einschrauben des stangenförmigen Elementes (1) verschwenkbar sind.

2. Vorrichtung nach Anspruch 1, **dadurch gekennzeichnet, dass** ein zweiteiliges Verschlusselement (9) vorgesehen ist, dessen gelenkig verbundenen Verschlusstelle (9a, 9b) an je einem der Zahnradteile (3a, 3b) befestigt sind, wobei die Achse (10') des Gelenks (10) für die Verschlussteile (9a, 9b) in der Aufnahmestellung für das stangenförmige Element (1) mit der Achse (4') des Gelenks (4) für die Gehäuseteile (2a, 2b) zusammen fällt.

3. Vorrichtung nach Anspruch 2, **dadurch gekennzeichnet, dass** eines der Verschlussteile (9b) ein Verriegelungselement (11) aufweist, welches in der Betriebsstellung in eine entsprechende Ausnehmung (11') des anderen Verschlussteiles (9a) eingreift und dort von einem Arretierstift (13) fixierbar ist.

4. Vorrichtung nach Anspruch 2 oder 3, **dadurch gekennzeichnet, dass** die Zahnradteile (3a, 3b) abgestufte Absätze (17) aufweisen, welche zusammen mit den daran befestigten Verschlussteilen (9a, 9b) eine umlaufende Nut (18) bilden, in welche Lagerflächen (19) der Gehäuseteile (2a, 2b) eingreifen.

5. Vorrichtung nach Anspruch 4, **dadurch gekennzeichnet, dass** die Lagerflächen (19) und/oder die den Lagerflächen zugekehrten Flächen der Zahnradteile (3a, 3b) und Verschlussteile (9a, 9b) mit Gleitlagern (20) versehen sind.

6. Vorrichtung nach Anspruch 1, **dadurch gekennzeichnet, dass** die beiden Gehäuseteile (2a, 2b) jeweils Verschlussteile (27a, 27b) eines Verschlusselementes (27) aufweisen, durch welches ein von Hand lösbarer Schnappverschluss realisiert ist.

7. Vorrichtung nach Anspruch 6, **dadurch gekennzeichnet, dass** im Bereich des Verschlusselementes (27) ein radial vorstehender Öffnungsbügel (28) angeordnet ist.

8. Vorrichtung nach Anspruch 6 oder 7, **dadurch gekennzeichnet, dass** im Bereich des Gelenks (4) der Gehäuseteile (2a, 2b) ein das Öffnen des Aufnahmebereichs (5) des Zahnrades (3) begrenzender Bügel (29) oder Hebel (30) angelenkt ist.

9. Vorrichtung nach einem der Ansprüche 6 bis 8, **dadurch gekennzeichnet, dass** die beiden Zahnradteile (3a, 3b) durch ein axiale und radiale Kräfte aufnehmendes, in eine entsprechende Nut (31) in den Zahnradteilen (3a, 3b) eingreifendes schräglager (32) in den Gehäuseteilen (2a, 2b) gelagert sind.

10. Vorrichtung nach einem der Ansprüche 1 bis 9, **dadurch gekennzeichnet, dass** das Zahnrad (3) sowie dessen Aufnahmebereich (5) für das stangenförmige Element (1) im Verhältnis ein Drittel zu zwei Drittel, ein Viertel zu drei Viertel oder in zwei symmetrische Hälften geteilt sind.

11. Vorrichtung nach einem der Ansprüche 2 bis 10, **dadurch gekennzeichnet, dass** am Verschlussteil (9a, 9b) zumindest einer der beiden Zahnradteile (3a, 3b) oder direkt an zumindest einem der Zahnradteile (3a, 3b) ein Führungselement (15) für das stangenförmige Element (1) befestigt ist.

12. Vorrichtung nach Anspruch 11, **dadurch gekennzeichnet, dass** an jedem der beiden Verschlussteile (9a, 9b) oder an jedem der Zahnradteile (3a, 3b) ein Teil eines zweiteiligen Führungselementes (15) befestigt ist, welche Teile als Rohrabschnitte oder Rvhrhäfften ausgebildet sind.

13. Vorrichtung nach Anspruch 11 oder 12, **dadurch gekennzeichnet, dass** das Führungselement (15) an einem Ende zumindest ein Mitnahmeelement (16) aufweist, welches in eine entsprechende Aufnahme oder Ausnehmung des stangenförmigen Elementes (1) einrastet.

14. Vorrichtung nach einem der Ansprüche 1 bis 13, **dadurch gekennzeichnet, dass** im Bereich des Verschlusselementes (9, 27) ein elektrischer Kontaktschalter (33) angeordnet ist, welcher das Antriebsmittel (6) beim Öffnen des Verschlusselementes (9, 27) abschaltet.

15. Vorrichtung nach einem der Ansprüche 1 bis 14, **dadurch gekennzeichnet, dass** eine Gehäusehälfte (2a) ein netzunabhängiges Antriebsmittel (6), vorzugsweise einen Akkuschrauber, aufweist und die andere Gehäusehälfte (2b) mit einem Griffelement (7) verseher ist.

16. Vorrichtung nach einem der Ansprüche 1 bis 15, **dadurch gekennzeichnet, dass** das Gehäuse bzw. die Gehäuseteile (2a, 2b) ein Sichtfenster (21, 21') aufweisen, durch welches eine Markierung am Zahnrad (3) oder die Teilungsebene des Zahnrades (3) von außen erkennbar ist.

17. Vorrichtung nach Anspruch 16, **dadurch gekennzeichnet, dass** die aneinanderstoßenden Bereiche der Zahnradhälften (3a, 3b) farblich **gekennzeichnet** sind.
